# FASCICULE DE BREVET EUROPEEN

(11) **EP 0 872 426 B1**
(45) Date de publication et mention de la délivrance du brevet: **13.08.2003**
(21) Numéro de dépôt: 97400877.3
(22) Date de dépôt: 18.04.1997
(51) Int. Cl.: B65D 5/36, B65D 5/48

(54) **Conditionnement portable, en un matériau semi-rigide, notamment pour bouteilles**
Tragbare Verpackung aus halbsteifem Material,insbesondere für Flaschen
Portable container made of semi rigid material,particularly for bottles

(43) Date de publication de la demande: 21.10.1998
(73) Titulaire: SMURFIT-SOCAR, F-94160 Saint-Mandé (FR)
(72) Inventeur: Chabot, Roland, 33570 Puisseguin (FR); Syras, Hervé, 33230 Abzac (FR)
(74) Mandataire: Jolly, Jean-Pierre

(56) Documents cités:
- FR-A- 2 187 619
- US-A- 3 212 636
- "Italiaanse Oscars 1959" VERPAKKING, vol. 11, no. 11, juillet 1959, ROTTERDAM NL, page 842 XP002022588

## Description

La présente invention concerne un conditionnement portable, en un matériau semi-rigide, tel que le carton ou le carton ondulé, notamment pour des bouteilles ou similaires.

On a déjà proposé dans la technique de nombreux conditionnements portables pour bouteilles.

C'est ainsi qu'à la page 842 de Verpakking, vol. 11, n°11, Juillet 1959, Rotterdam, sous la rubrique Italiaanse Oscars 1959, est décrit un emballage comprenant deux parties à section transversale en U, articulées par des lignes de pliage parallèles sur une partie de fond, l'une des parties à section en U coiffant l'autre. Cet emballage présente l'inconvénient de ne pouvoir être livré préassemblé et replié à plat aux utilisateurs.

La présente invention vise à proposer un conditionnement pour bouteilles ou autres articles, qui, comme le précédent, comporte deux parois parallèles articulées sur une partie de fond, mais qui puisse être livré préassemblé et replié à plat aux utilisateurs.

La présente invention a, par conséquent, pour objet un conditionnement en un matériau semi-rigide tel que le carton ou le carton ondulé, pour une pluralité de bouteilles ou similaires, alignées suivant une rangée ou plusieurs rangées parallèles et reposant sur le fond de l'emballage, ce conditionnement comprenant :
- une partie de fond, ayant la forme d'un hexagone dont les côtés sont parallèles deux à deux;
- deux parois parallèles articulées respectivement par deux lignes de pliage suivant deux côtés parallèles de la partie de fond et redressées perpendiculairement à cette partie de fond ;
- deux premières parties non attenantes au fond et articulées chacune latéralement sur une paroi par une ligne de pliage perpendiculaire à la partie de fond ;
- deux secondes parties non attenantes au fond et articulées chacune latéralement sur l'une des premières parties par une ligne de pliage perpendiculaire à la partie de fond ;
- deux volets non attenants au fond et articulés chacun latéralement sur une autre paroi par une ligne de pliage perpendiculaire à la partie de fond ;
- une partie supérieure formant couvercle, parallèle à la partie de fond et articulée sur l'une des parois par une ligne de pliage parallèle à ce fond ;
ce conditionnement étant caractérisé en ce que les premières et secondes parties, d'une part, et les volets, d'autre part, sont repliés de façon telle, par rapport aux parois ou parties attenantes, que les volets sont en contact avec les secondes parties et en sont solidaires, et en ce que les dimensions des premières et secondes parties et des volets sont telles que leurs bases épousent fidèlement la forme du fond.

La partie de fond étant attenante par de simples lignes de pliage à deux parois parallèles du conditionnement, celui-ci assurera au transport une sécurité bien supérieure à celle des conditionnements dont la partie de fond est solidaire par collage ou encliquetage d'une ou de plusieurs parties latérales.

Le conditionnement sera issu de préférence d'un unique flan de carton ou de carton ondulé, convenablement découpé et refoulé (préplié) et, comme on le verra ci-après, les différentes parties, articulées entre elles par des lignes de pliage perpendiculaires au fond, permettent de replier à plat l'emballage préassemblé et de le livrer sous cette forme à l'utilisateur, qui n'a plus qu'à le mettre en forme avant d'y loger les bouteilles ou autres articles à conditionner.

Avantageusement, dans au moins l'une des parois sera ménagée une ouverture laissant apparaître les bouteilles conditionnées, et un volet sera de préférence attenant à cette paroi, à la base de l'ouverture, par une ligne de pliage parallèle au fond, ce volet étant divisé par une seconde ligne de pliage parallèle à la précédente en deux parties aptes à être repliées vers l'intérieur du conditionnement pour venir s'appliquer respectivement contre la partie inférieure de la paroi associée et contre le fond. La partie appliquée contre le fond aura de préférence, perpendiculairement à la paroi associée, une dimension égale à la distance séparant cette paroi de la paroi parallèle, de manière à renforcer le fond et à assurer un contreventement des parois parallèles, après mise en forme du conditionnement.

Avantageusement, un ou des volets, découpés dans une des deux parois parallèles et attenants à celle-ci par une ligne de pliage perpendiculaire au fond, seront aptes à être repliés vers l'intérieur du conditionnement, perpendiculairement à la paroi associée, pour venir s'interposer entre les bouteilles contiguës et former ainsi un ou des éléments de séparation.

D'autres caractéristiques et avantages de l'invention ressortiront de la description détaillée qui va suivre d'une forme de réalisation du conditionnement. Dans cette description, on se réfèrera aux dessins annexés, qui n'ont pas de caractère limitatif et dans lesquels :
La figure 1 est une vue en plan du flan de carton ondulé, prédécoupé et refoulé, dont est issu le conditionnement ;
La figure 2 est une vue en perspective du conditionnement, après mise en forme, suivant l'une de ses faces, avec la partie supérieure formant couvercle redressée ;
La figure 3 est une vue en perspective du conditionnement, après mise en forme, suivant une face parallèle à celle de la figure 2 et avec la partie supérieure fermée ;
La figure 4 est une vue en perspective du conditionnement avec deux bouteilles logées dans celui-ci ;
Les figures 5 et 6 sont deux vues, de part et d'autre, du conditionnement replié à plat.

Cette forme de réalisation du conditionnement conforme à l'invention est destinée à l'exposition en vente et au transport de deux bouteilles, mais la transposition à un nombre différent de bouteilles ou d'autres articles oblongs similaires, alignés suivant une rangée ou plusieurs rangées parallèles, sera évidente pour l'homme de l'art. La forme de ces articles peut naturellement être absolument quelconque.

Ce conditionnement comporte une partie de fond 1, de forme hexagonale, aux côtés parallèles deux à deux, qui présente une symétrie par rapport à une ligne de pliage diagonale 10, réunissant deux sommets opposés de l'hexagone.

Sur cette partie de fond 1 sont articulées par des lignes de pliage confondues avec les côtés parallèles au plan de symétrie de la partie 1 deux parois latérales 2 et 3, dressées perpendiculairement à la partie de fond.

A la partie 2 sont attenantes latéralement, par une ligne de pliage perpendiculaire au fond, deux autres parois latérales 4, divisées chacune en deux parties égales, 4a-4b, par une ligne de pliage 11, également perpendiculaire au fond.

A la partie 3 sont attenants latéralement, par une ligne de pliage perpendiculaire au fond, deux volets 5 de forme et de dimensions sensiblement identiques aux parties 4a, collés contre la face de ces parties 4a tournée vers l'intérieur du conditionnement.

A la partie supérieure de la paroi 2 est attenante, par une ligne de pliage parallèle au fond 1, une partie 6 formant couvercle, de forme et de dimensions analogues à celles du fond, tandis qu'à la partie supérieure de la paroi 3 est attenant un volet 7, destiné à être engagé au-dessus de la partie 6. Une languette 8, attenante à la partie 6 par une ligne de pliage, peut être engagée dans une encoche 9, ménagée entre le volet 7 et la paroi 3 attenante, pour verrouiller la partie 6 du couvercle en position de fermeture.

On notera que les parties 4a, 4b et 5 ne sont pas attenantes au fond 1, mais qu'après mise en forme et assemblage, leur base épouse fidèlement la forme de ce fond. Celui-ci étant directement attenant aux deux parois parallèles 2 et 3, il présente une très grande résistance au poids des objets conditionnés, des bouteilles 12 par exemple, et aux contraintes subies en cours de manutention. Le conditionnement présente par conséquent une très grande sécurité d'emploi.

Du fait de la ligne de pliage 10, divisant le fond en deux parties égales, et des lignes 11, divisant également les parois latérales en deux parties égales, il est possible de replier à plat le conditionnement préassemblé, comme on le voit sur les figures 5 et 6, et de le livrer sous cette forme aux utilisateurs, qui le mettent aisément en forme.

Une fenêtre 13, ménagée dans la paroi 2, permet aux acheteurs de voir les objets conditionnés.

Une partie 14, venue de la découpe de la fenêtre 13 dans la paroi 2, est attenante à la base de cette fenêtre par une ligne de pliage 15 parallèle au fond. La partie 14 est elle-même divisée par une ligne de pliage 16 parallèle à la ligne 15 en deux parties 14a et 14b, dont les dimensions sont telles que la partie 14a peut être rabattue vers l'intérieur du conditionnement contre la face interne de la base de la paroi 2, tandis que la partie 14b vient s'appliquer contre le fond, en vue de le renforcer et de s'interposer entre les parois parallèles 2 et 3, pour contreventer celles-ci.

Dans la paroi 3 est ménagée une ouverture 17, à un côté vertical de laquelle est attenant un volet 18, venu de la découpe, qui peut être replié vers l'intérieur du conditionnement, pour former une séparation entre des bouteilles contiguë. Le conditionnement représenté a été conçu pour le transport de deux bouteilles, mais, pour un nombre supérieur de bouteilles, il suffirait naturellement de prévoir en des emplacements judicieux un nombre approprié d'ouvertures 17 et de volets 18.

Dans cette réalisation, une simple ouverture 20, ménagée à la partie supérieure de la paroi 3, constitue de façon connue en soi l'organe de préhension.

L'invention apporte donc, dans la technique, un conditionnement d'une très grande simplicité, livrable préassemblé et replié aux utilisateurs et qui présente des qualités inégalées de sécurité pour le transport des objets conditionnés. Ce conditionnement est en outre peu coûteux à réaliser et présente un aspect agréable au regard.

## Revendications

1. Conditionnement en un matériau semi-rigide tel que le carton ou le carton ondulé, pour une pluralité de bouteilles ou similaires, alignées suivant une rangée ou plusieurs rangées parallèles et reposant sur le fond de l'emballage, ce conditionnement comprenant :
- une partie de fond (1), ayant la forme d'un hexagone dont les côtés sont parallèles deux à deux ;
- deux parois parallèles (2, 3) articulées respectivement par deux lignes de pliage suivant deux côtés parallèles de la partie de fond (1) et redressées perpendiculairement à cette partie de fond (1) ;
- deux premières parties (4b) non attenantes au fond et articulées chacune latéralement sur une paroi (2) par une ligne de pliage perpendiculaire à la partie de fond (1) ;
- deux secondes parties (4a) non attenantes au fond et articulées chacune latéralement sur l'une des premières parties (4b) par une ligne de pliage perpendiculaire à la partie de fond ;
- deux volets (5) non attenants au fond et articulés chacun latéralement sur la paroi (3) par une ligne de pliage perpendiculaire à la partie de fond (1) ;
- une partie supérieure (6) formant couvercle, parallèle à la partie de fond (1) et articulée sur l'une des parois (2, 3) par une ligne de pliage parallèle à ce fond ;
ce conditionnement étant **caractérisé en ce que** les premières et secondes parties (4a, 4b), d'une part, et les volets (5), d'autre part, sont repliés de façon telle, par rapport aux parois ou parties attenantes, que les volets (5) sont en contact avec les secondes parties (4a) et en sont solidaires, et **en ce que** les dimensions des premières et secondes parties (4a, 4b) et des volets (5) sont telles que leurs bases épousent fidèlement la forme du fond (1).

2. Conditionnement selon la revendication 1, **caractérisé en ce que** la partie de fond (1) comporte une ligne de pliage (10) qui est parallèle aux parois (2, 3) et réunit deux sommets opposés de l'hexagone dont est constitué le fond.

3. Conditionnement selon l'une des revendications 1 et 2, dans l'une au moins des parois (2, 3) duquel est ménagée une ouverture apte à laisser apparaître les articles conditionnés, **caractérisé en ce que**, à la partie inférieure de l'ouverture (13), un volet (14) est articulé sur la paroi (2) associée par une ligne de pliage (15) parallèle au fond, ce volet (14) étant divisé en deux parties (14a, 14b) par une ligne de pliage (16) parallèle au fond, les parties (14a, 14b) étant aptes à être repliées vers l'intérieur du conditionnement, respectivement contre la face interne de la paroi (2) attenante et contre le fond (1).

4. Conditionnement selon la revendication 3, **caractérisé en ce que** la partie (14b) du volet (14) repliée contre le fond (1) a, perpendiculairement à la paroi (2) associée, une dimension sensiblement égale à la distance séparant les parois (2, 3), de manière à assurer leur contreventement après mise en forme du conditionnement.

5. Conditionnement selon l'une des revendications 1 à 4, **caractérisé en ce qu'**un ou des volets (18), découpés dans l'une des parois (2, 3) et attenants à celle-ci par une ligne de pliage perpendiculaire au fond, sont aptes à être repliés vers l'intérieur du conditionnement, perpendiculairement à la paroi attenante, pour former des organes de séparation entre articles contigus.

## Patentansprüche

1. Verpackungsbehälter aus einem halbstarren Material, wie beispielsweise Karton oder Wellkarton, für eine Mehrzahl von längs einer Reihe oder mehreren parallelen Reihen angeordneten und auf dem Boden der Verpackung aufruhenden Flaschen oder ähnlichen Gegenständen, wobei der Verpackungsbehälter umfaßt:
- ein Bodenteil (1) von Sechseckform, dessen Seiten paarweise zueinander parallel sind,
- zwei zueinander parallele Wandungen (2, 3), die über zwei Faltlinien entlang zwei parallelen Seiten des Bodenteils (1) mit diesem schwenkbar verbunden und rechtwinklig zu diesem Bodenteil (1) aufgerichtet sind,
- zwei nicht an den Boden angrenzende erste Teile (4b), die jeweils seitlich mit einer Wandung (2) über eine zum Bodenteil (1) rechtwinklige Faltlinie schwenkbar verbunden sind,
- zwei nicht an den Boden angrenzende zweite Teile (4a), die jeweils seitlich mit einem der ersten Teile (4b) über eine zum Bodenteil rechtwinklige Faltlinie schwenkbar verbunden sind,
- zwei nicht an den Boden angrenzende Klappen (5), die jeweils seitlich mit der Wandung (3) über eine zum Bodenteil (1) rechtwinklige Faltlinie schwenkbar verbunden sind,
- ein zum Bodenteil (1) paralleles und einen Deckel bildendes Oberteil (6), das mit einer der Wandungen (2, 3) über eine zu dem Bodenteil parallele Faltlinie schwenkbar verbunden ist,
**dadurch gekennzeichnet, daß** einerseits die ersten und zweiten Teile (4a, 4b) und andererseits die Klappen (5) bezüglich den Wandungen oder angrenzenden Teilen so umgefaltet sind, daß die Klappen (5) in Kontakt mit den zweiten Teilen (4a) stehen und mit ihnen fest verbunden sind, und daß die Abmessungen der ersten und zweiten Teile (4a, 4b) und der Klappen (5) so gewählt sind, daß ihre Grundlinien sich genau der Form des Bodens (1) anpassen.

2. Verpackungsbehälter nach Anspruch 1,
**dadurch gekennzeichnet, daß** das Bodenteil (1) eine zu den Wandungen (2, 3-) parallele Faltlinie (10) aufweist, welche zwei gegenüberliegende Eckpunkte des den Boden bildenden Sechsecks verbindet.

3. Verpackungsbehälter nach einem der Ansprüche 1 und 2, bei welchem in wenigstens einer der Wandungen (2, 3) eine Öffnung ausgespart ist, durch welche die verpackten Gegenstände sichtbar sind,
**dadurch gekennzeichnet, daß** im unteren Teil der Öffnung (13) eine Klappe (14) um eine zum Boden parallele Faltlinie (15) schwenkbar mit der zugeordneten Wandung (2) verbunden ist, daß diese Klappe (14) durch eine zum Boden parallele Faltlinie (16) in zwei Teile (14a, 14b) unterteilt ist, und daß die Teile (14a, 14b) ins Innere des Verpackungsbehälters gegen die Innenfläche der angrenzenden Wandung (2) bzw. gegen den Boden (1) umklappbar sind.

4. Verpackungsbehälter nach Anspruch 3,
**dadurch gekennzeichnet, daß** das gegen den Boden (1) umgeklappte Teil (14b) der Klappe (14) rechtwinklig zu der zugeordneten Wandung (2) eine Abmessung besitzt, die im wesentlichen gleich dem die Wandungen (2, 3) voneinander trennenden Abstand ist, derart daß sie im aufgestellten, zusammengesetzten Zustand des Verpackungsbehälters eine Versteifung der Seitenwandungen gewährleistet.

5. Verpackungsbehälter nach einem der Ansprüche 1 bis 4,
**dadurch gekennzeichnet, daß** eine oder mehrere in einer der Wandungen (2, 3) ausgeschnittene bzw. ausgestanzte und mit dieser über eine zum Boden rechtwinklige Faltlinie verbundene Klappe bzw. Klappen (18) vorgesehen ist/sind, die ins Innere des Verpackungsbehälters rechtwinklig zur angrenzenden Wandung umgefaltet werden können, zur Bildung eines Trennorgans zwischen benachbarten verpackten Gegenständen.

## Claims

1. Packaging made of a semirigid material, such as cardboard or corrugated cardboard, for a plurality of bottles or the like aligned in a row or in several parallel rows and resting on the base of the packaging, this packaging comprising:
- a base portion (1) having the shape of a hexagon, the sides of which are parallel in pairs;
- two parallel walls (2,3) articulated respectively by two folding lines along two parallel sides of the base portion (1) and straightened perpendicularly to said base portion (1);
- two first portions (4b) not adjoining the base and each articulated laterally to a wall (2) by a folding line perpendicular to the base portion (1) ;
- two second portions (4a) not adjoining the base and each articulated laterally to one of the first portions (4a) by a folding line perpendicular to the base portion (1);
- two flaps (5) not adjoining the base and each articulated laterally to the wall (3) by a folding line perpendicular to the base portion (1);
- an upper portion (6) forming a lid, parallel to the base portion (1) and articulated to one of the walls (2,3) by a folding line parallel to said base;
this packaging being **characterised in that** the first and second portions (4a,4b), on the one hand, and the flaps (5), on the other hand, are folded in such a way that, in relation to the walls or adjoining portions, the flaps (5) are in contact with the second portions (4a) and are secured thereto, and **in that** the dimensions of the first and second portions (4a,4b) and of the flaps (5) are such that their bases conform exactly to the shape of the base (1).

2. Packaging according to claim 1, **characterised in that** the base portion (1) comprises a folding line (10) which is parallel to the walls (2,3) and joins two opposing apices of the hexagon, of which the base is formed.

3. Packaging according to either one of claims 1 and 2, wherein an opening is provided in at least one of its walls (2,3) so as to allow the packaged articles to be visible, **characterised in that**, in the lower part of the opening (13), a flap (14) is articulated to the wall (2) joined by a folding line (15) parallel to the base, said flap (14) being divided into two parts (14a,14b) by a folding line (16) parallel to the base, the parts (14a,14b) being designed to be folded towards the interior of the packaging, respectively against the inner face of the adjoining wall (2) and against the base (1).

4. Packaging according to claim 3, **characterised in that** the portion (14b) of the flap (14) folded against base (1) has perpendicularly to the associated wall (2) a dimension substantially equal to the distance separating the walls (2,3) so as to ensure their bracing after the packaging has been assembled.

5. Packaging according to any one of claims 1 to 4, **characterised in that** a flap or flaps (18), which are cut into one of the walls (2,3) and adjoin this wall by a folding line perpendicular to the base, are designed to be folded towards the interior of the packaging, perpendicular to the adjoining wall, so as to form separating members between adjacent articles.
